# EUROPÄISCHE PATENTSCHRIFT

(11) **EP 1 714 686 B1**
(45) Veröffentlichungstag und Bekanntmachung des Hinweises auf die Patenterteilung: **27.07.2011**
(21) Anmeldenummer: 06007762.5
(22) Anmeldetag: 13.04.2006
(51) Int. Cl.: A63H 18/10

(54) **Bahnanlage für den Spielbetrieb**
Track for toy vehicle
Piste pour véhicule-jouet

(30) Priorität: 21.04.2005 DE 102005018535
(43) Veröffentlichungstag der Anmeldung: 25.10.2006
(73) Patentinhaber: Dieckmann, Winfried, 8280 Kreuzlingen (CH)
(72) Erfinder: Dieckmann, Winfried, 8280 Kreuzlingen (CH)
(74) Vertreter: Quehl, Horst Max

(56) Entgegenhaltungen:
- EP-A- 0 307 659
- WO-A-02/068077
- US-A- 2 691 946
- US-A- 3 086 319
- US-A- 3 206 891
- US-A- 4 459 438

## Beschreibung

Die Erfindung betrifft eine Bahnanlage für den Spielbetrieb entsprechend dem Oberbegriff des Patentanspruchs 1.

Bei in großer Anzahl im Gebrauch befindlichen Bahnanlagen werden die Fahrzeuge durch einen an ihrer Unterseite vorgesehenen Fortsatz in einer Nut der Fahrbahn geführt. Nachteilig hierbei ist die mit Schienenfahrzeugen vergleichbare, eingeschränkte Beeinflussbarkeit des Fahrbetriebs, mit fehlender oder nur eingeschränkter Möglichkeit eines Spurwechsels.

Die EP 0253297 oder die DE 3003707 beschreiben eine Lösung mit einem Führungsdom, der zum Spurwechsel, in Verbindung mit einer minimalen Lenkbewegung der Vorderräder, kurzzeitig aus der Nut gehoben wird. Dies funktioniert jedoch in der Praxis nur bedingt, da der Dorn nach dem Spurwechsel nicht immer eine neue Führungsnut findet und in den Kurven die Lenkbewegung nicht ausreicht, um Fliehkräfte zu kompensieren.

Auch in der DE 19751727, der DE 3602341 und der DE 2949046 ist die Möglichkeit eines Spurwechsels beschrieben, jedoch ist der Wechsel nur zwischen zwei geraden Fahrbahnabschnitten möglich, da die Kurvenführung der Fahrzeuge mechanisch durch seitliche Führungen erfolgt..

Die DE 202004003658 U1 beschreibt eine Anlage mit frei lenkbaren Fahrzeugen, die ferngesteuert sind, so dass zwar eine Realitätsnähe erzielt wird, jedoch ist es nachteilig, dass der Fahrbetrieb viel Geschick und Übung benötigt, um die Fahrzeuge ohne jede Führung mit realistischer Geschwindigkeit über eine Modellanlage zu steuern.

Die GB 784805 beschreibt ein Fahrzeug, das durch einen Magneten über einen Draht in der Fahrbahn gesteuert wird. Dabei gibt es Varianten, in denen ein mechanischer oder elekromagnetischer Servo-Mechanismus unterstützende Kräfte liefert. Auch ist die Möglichkeit von ferngesteuerten Weichen im Führungsdraht zur Richtungsänderung erwähnt. Stets fehlt aber die Möglichkeit, am Fahrzeug selbst in die Lenkung einzugreifen.

Die US 3206891 beschreibt ebenfalls ein Fahrzeug, das durch einen Magneten entlang eines Drahtes gelenkt wird. Der Antrieb erfolgt hier in direkten Eingriff mit der hierzu mit Querrillen versehenen Fahrbahn über einen schwingenden Magneten, der durch eine Spule in der Fahrbahn erregt wird, so dass das Fahrzeug ohne aktiven Antrieb auskommt. Betreffend den Wechsel auf eine andere Fahrspur wird eine Ausführungsform beschrieben, bei der ein elektromagnetischer Stellantrieb vorgesehen ist, der mit einer anderen Wechselstromfrequenz ebenfalls über die Fahrbahnspule erregt wird und so eine direkte Fernsteuerung entlang einer Fahrspur erlaubt, einschließlich des Wechsels zu einer nahe gelegenen zweiten Fahrbahnspule. Hierzu erforderliche Erregerspulen in der Fahrbahn sind jedoch sehr aufwendig und störanfällig, da eine für einen Spielbetrieb ausreichend große Bahnanlage aus mehreren Bahnelementen zusammen gesteckt sein sollte. Außerdem ist ein Betrieb einer solchen Anlage mit mehreren individuell steuerbaren Fahrzeugen nicht möglich, da auf gleicher Fahrspur fahrende Fahrzeuge nicht unabhängig voneinander lenkbar und mit verschiedener Geschwindigkeit antreibbar sind.

Auch durch die US 4459438 werden in der Fahrbahn elektrische Spulen zum Antrieb und für die Steuerung von Fahrzeugen vorgeschlagen, so dass diese nur passive Magnete aufweisen. Auch hier hat jedes Fahrzeug nur einen eigenen, eingeschränkten Bereich, den es nicht verlassen kann.

Die US 3086319 beschreibt eine Bahnanlage, deren jeweils einer Fahrbahn zugeordneten Fahrzeuge durch einen Magneten entlang eines Drahtes in der Fahrbahn geführt werden. Außerdem sind in der Fahrbahn elektrische Leiter vorgesehen, von denen die Fahrzeuge über Schleifkontakte Strom abnehmen können. Ein Wechseln der Fahrspur ist nicht möglich.

Der Erfindung liegt die Aufgabe zugrunde, eine Bahnanlage der eingangs genannten Art zu finden, deren Fahrzeuge in jedem Abschnitt der Bahnstrecke von einer Führungsspur auf eine andere wechseln können, so dass eine einem realen Rennbetrieb ähnliche Bewegung der Fahrzeuge relativ zueinander möglich ist, ohne dass an die Spieler zu hohe Anforderungen gestellt werden. Die Lösung dieser Aufgabe erfolgt aufgrund der kennzeichnenden Merkmale des Patentanspruchs 1. Vorteilhafte Ausführungsformen der Erfindung sind Gegenstand der abhängigen Patentansprüche und der folgenden Beschreibung anhand der Zeichnungen zu entnehmen. Es zeigt:
Fig.1 eine schematische perspektivische Darstellung eines erfindungsgemäßen Fahrzeuges mit einem Teil einer zugehörigen Fahrbahn,
Fig.2 die Anordnung nach Fig.1 in anderem Blickwinkel,
Fig.3 einen Längsschnitt durch die Lenkmechanik des Fahrzeuges nach Fig.1,
Fig.4 eine Aufsicht auf das Lenkgetriebe des Fahrzeuges nach Fig.1 bis 3 bei Geradeausfahrt in Kopplung mit einer Fahrspur,
Fig.5 das Lenkgetriebe nach Fig.4 in einer Rechtskurve der Fahrbahn,
Fig.6 das Lenkgetriebe nach Fig.4 in einer Linkskurve der Fahrbahn,
Fig.7 das Lenkgetriebe bei ferngesteuerter Rechtskurve,
Fig.8 das Lenkgetriebe bei ferngesteuerter Linkskurve,
Fig.9 ein auf einem Fahrbahnteil angeordnetes Fahrzeug, mit Unterbrechungen aufweisenden Führungsspuren,
Fig.10 ein auf einem Fahrbahnteil angeordnetes Fahrzeug mit ununterbrochenen elektrischen Kontaktspuren,
Fig.11 ein auf einem Fahrbahnteil angeordnetes Fahrzeug mit Unterbrechungen aufweisenden Führungsspuren, die zusätzliche elektrische Kontaktspuren bilden,
Fig.12 ein Fahrzeug mit spielfreiem Stellhebel und Kupplung zwischen Stellmotor und Stellgetriebe.
Fig.13 ein Fahrzeug wie in Fig. 12, in ausgelenktem Zustand,
Fig.14 ein Stellgetriebe für eingreifende Steuerung mit automatischer Kupplung,
Fig.15 eine schematische Darstellung einer automatischen Kupplung für eine eingreifende Steuerung in neutraler, entkuppelter Stellung und
Fig.16 eine schematische Darstellung einer automatischen Kupplung für eine eingreifende Steuerung in aktiver, eingekuppelter Position.

Entsprechend den Darstellungen in Fig.1 und Fig.2 sind in der Fahrbahn 1 mit gleichem Abstand voneinander drei Führungsspuren 2 vorgesehen, so dass ein z.B. durch die innere Spur geführtes Fahrzeug 13 auf der Außenspur überholt werden kann. Es versteht sich jedoch, dass die Fahrbahn beliebig viele und auch sich kreuzende Führungsspuren aufweisen kann, um Ähnlichkeiten mit einem Straßenverkehr herzustellen.

Die Führungsspuren 2 bestehen jeweils aus einem in der Fahrbahn 1 eingeschlossenen Metalldraht oder Metallband, so dass sie durch magnetische Kopplung mit einem am Fahrzeug 13 vorgesehenen Führungsmagneten 4 das Fahrzeug führen können. Da zur Vermeidung von Reibungswiderständen die magnetische Kopplung mit Abstand bzw. berührungslos erfolgen kann, sind die Führungsspuren 2 vorzugsweise unsichtbar unter der Fahrbahnoberfläche verborgen, sofern sie nicht zur Stromversorgung eingesetzt werden.

Bei direkter Fahrzeugführung wirkt der der Führungsspur 2 folgende Führungsmagnet 4 mechanisch auf ein als Lenktrapez 3 ausgeführtes Lenkgetriebe. Hierzu ist er am äußeren Ende einer Lenkstange 8 befestigt, die über eine mit ihr fest verbundenen Lenkwelle 10 auf einen Arm 14 eines gewinkelten, zweiarmigen Stellhebels 9 und über diesen mittels eines unteren Lenkzapfens 12 auf die Spurstange 15 des Lenktrapezes 3 wirkt.

Um ein an einer der Führungsspuren 2 geführtes Fahrzeug 13 von dieser weg auf eine benachbarte Führungsspur 2 zu lenken, ist zusätzlich eine von den Führungsspuren 2 unabhängige bzw. übergeordnete Lenkung der Fahrzeuge 13 vorgesehen. Hierzu haben die Fahrzeuge 13 jeweils einen ferngesteuerten, elektromechanischen Stellantrieb 5 mit einer Regelstange 6, die auf den anderen Arm 16 des gewinkelten zweiarmigen Stellhebels 9 wirkt und somit ebenfalls die Spurstange 15 verstellen kann.

Damit die ebenfalls auf den gewinkelten, zweiarmigen Stellhebel 9 wirkende Regelstange 6 nicht den durch die Führungsspur 2 über den Führungsmagneten 4 vorgegebenen Lenkbewegungen des Stellhebels 9 folgen muss, ist zwischen einem oberen, am gewinkelten Stellhebel 9 vorgesehenen Lenkzapfen 11 und der Regelstange 6 ein ausreichender, freier Steuerbereich vorgesehen, der durch eine entsprechend bemessene Ausnehmung 17 der Regelstange 6 gebildet ist.

Die in den Fig.5 und Fig. 6 dargestellten Lenkpositionen mit maximalem Lenkeinschlag zeigen die entsprechenden Grenzpositionen des oberen Lenkzapfens 11 innerhalb des freien Steuerungsbereiches bzw. innerhalb dieser Ausnehmung 17 der Regelstange 6, wenn die Fahrzeuglenkung durch die Führungsspur 2 gesteuert wird.

Für eine unabhängige bzw. übergeordnete Lenkung der Fahrzeuge 13 zum Wechsel auf eine benachbarte Führungsspur 2 bewegt der ferngesteuerte elektromechanische Stellantrieb 5 die Regelstange 6 aus der in den Fig.4 bis 6 gezeigten neutralen Position, so dass der obere Lenkzapfen 11 in Kontakt mit einer der beiden endseitigen Regelflächen 18 oder 19 bewegt wird und folglich hin und her bis in die in Fig.7 und Fig.8 gezeigten Endpositionen mit vollem Lenkeinschlag gelangen kann. Somit ist ein Schwenken des mit der Spurstange 15 gekoppelten zweiarmigen Stellhebels 9 sowohl durch die Querbewegung des Führungsmagneten 4 als auch durch die Hubbewegung der Regelstange 6 möglich.

Damit der Stellantrieb 5 aufgrund des Reglersignals einer Fernsteuerung die Kraft der magnetischen Kopplung zwischen dem Führungsmagneten 4 und dem die Führungsspur 2 bildenden ferromagnetischen Band oder Draht überwinden kann, hat er eine hierzu ausreichende Kraft, die nach Art eines Servoantriebes durch ein Übersetzungsgetriebe erzielt werden kann. Es können jedoch auch Mittel vorgesehen sein, um den Führungsmagneten 4 während der willkürlichen Lenkbewegung mittels des Stellantriebes 5, anzuheben, so dass der magnetische Kraftschluss des vorzugsweise als Permanentmagnet ausgeführten Führungsmagneten zumindest geschwächt wird.

In weiterer Ausführungsform der Erfindung kann die für eine willkürliche Lenkbewegung erforderliche Kraft auch dadurch verringert werden, dass die Ferromagnetische Führungsspur 2 regelmäßig aufeinander folgende Unterbrechungen 27 aufweist, wie sie in Fig.9 beispielhaft gezeigt sind. Folglich wird die magnetische Kopplung mit der Führungsspur 2 während der Fahrt periodisch unterbrochen, so dass für einen Spurwechsel eine wesentlich geringere Lenkkraft ausreichend ist.

In Abwandlung des beschriebenen Ausführungsbeispieles der Erfindung kann auch auf eine direkte mechanische Kopplung des Führungsmagneten 4 über den Lenkhebel 8 mit der Spurstange 15 verzichtet werden, so dass der der Führungsspur folgende Magnet lediglich als Signalgeber für seine Relativbewegung zum Fahrzeug dient und jegliche Lenkbewegung durch einen gemeinsamen Stellantrieb erfolgt, der sowohl aufgrund des Signals eines solchen magnetischen Signalgebers, als auch, im Falle des menschlichen Eingreifens, durch das Signal einer Fernsteuerung gesteuert oder geregelt wird.

Im Rahmen der Erfindung sind zahlreiche Ausführungsformen möglich, z.B. mit unterschiedlich ausgeführten Lenkgetrieben und unterschiedlichen Stellantrieben.
Auch sind unterschiedliche Antriebe 7 möglich, entweder mit im Fahrzeug 13 vorgesehenem Energiespeicher oder mit elektrischer Stromzuführung über in der Fahrbahn vorgesehene Stromleiter auf Schleifkontakte des Fahrzeuges. Auch kann der Antrieb anstatt auf beide Hinterräder 20 auf nur ein z.B. mittig angeordnetes Rad erfolgen.

Auch die Fernsteuerung kann in verschieden Varianten ausgelegt sein, z.B. Funk, Infrarot, über Kontaktschienen oder Ultraschall. Die US 3314189 beschreibt eine Fernsteuerung durch verschiedene Lichtwellenlängen sowie die Zuführung von Strom durch abwechselnde Kontakte in der Fahrbahn und die DE 2919933 beschreibt eine Fernsteuerung durch Radiosignale. Beide unterscheiden sich jedoch von der hier beschriebenen Erfindung durch eine feste Koppelung der Lenkung sowie das Fehlen einer Magnetführung.

Entsprechend dem Ausführungsbeispiel der Fig. 10 ist eine der für eine Stromzuführung über Schleifkontakte 23,24 erforderlichen elektrischen Kontaktspuren durch die Führungsspur 21 der magnetischen Fahrbahnkopplung gebildet und die für die Stromzuführung erforderliche zweite Kontaktspur 22 für einen der Schleifkontakte 23 ist zusätzlich dazu parallel verlaufend vorgesehen und besteht aus einem nichtmagnetisch aktiven Metall wie z.B. Kupfer.

Ein weiteres Ausführungsbeispiel mit Stromzuführung über Schleifkontakte 28,29, bei der gleichzeitig die Ausführungsform nach Fig.9 mit regelmäßig aufeinander folgenden Unterbrechungen 27 der Führungsspur zur Anwendung kommt, ist schematisch in Fig.11 dargestellt. Hierbei haben jeweils die aufeinander folgenden Abschnitte 25 und 26 der elektrischen Kontaktspur zu jeder Zeit unterschiedliches elektrisches Potential, so dass zwei in Spurrichtung am Fahrzeug hintereinander vorgesehene Schleifkontakte 28,29 für die Stromaufnahme von der Fahrbahn 1 zu einem Fahrzeug 13 ausreichend sind.

Eine weitere Ausführungsform, die die Reaktion des Stellantriebes bei einem Eingriff des Spielers verbessert, ist in Fig. 12 und 13 dargestellt. Hierbei ist der Stellhebel 33 beweglich aber spielfrei mit dem Lenkgestänge gekoppelt, wodurch bei einem Eingriff des Spielers nicht erst der freie Steuerbereich überwunden werden muss. Um hierbei die unbehinderte magnetische Führung im Nichteingriffsfall zu gewährleisten, ist eine Kupplung 31 zwischen dem Stellmotor 30 und dem Stellgetriebe 32 vorgesehen. Bei Eingriff des Spielers wird dann nicht nur der Stellmotor 30 in der entsprechenden Richtung aktiviert, sondern ebenfalls die Kupplung 31 betätigt, die diesen mit dem Stellgetriebe 32 und damit auch dem Stellhebel 33 mechanisch koppelt. Nach dem Eingriff wird die Kupplung 31 sofort wieder gelöst, wodurch das Fahrzeug wieder der Führung der magnetischen Führungsspur unterliegt.

Diese Kupplung 31 kann entweder zur expliziten, z.B. elektromagnetischen Betätigung ausgeführt sein, die zusätzlich zum Stellmotor 30 von der Fernsteuerung angesprochen wird, oder als automatische, die durch die Bewegung des Stellmotors 30 anspricht. Fig. 14 bis 16 zeigen eine mögliche Ausführung einer automatischen, mechanischen Kupplung 31.

Auf der Welle 34 des Stellmotors 30 ist eine Pendelscheibe 35 mit Spiel gelagert. Sie wird durch eine Feder 36 leicht an eine fest mit der Motorachse gekoppelte Scheibe 37 angedrückt. Auf der Pendelscheibe 37 sind zwei Kupplungsritzel 38 gelagert. Ist der Stellmotor 30 in Ruhe, wird die Pendelscheibe 35 von einer weiteren Feder 39 in neutraler Stellung gehalten. Dabei ist die Kraft der Feder 39 kleiner als die Anpresskraft der Feder 36, aber größer als die Kraft, die benötigt ist, um die Motorwelle im stromlosen Zustand zu bewegen.

In dieser neutralen Stellung läuft das Getrieberad 40 frei, erlaubt daher eine freie Bewegung des Getriebeausgangs, der in unserem Fall über den Stellhebel 33 dem Lenkgestänge gekoppelt ist.

Wird nun der Stellmotor 30 in Bewegung gesetzt, sorgt die Feder 36 für das Kippen der Pendelscheibe 35, wodurch, je nach Drehrichtung, eines der beiden Kupplungsritzel 38 zwischen Motorritzel 41 und Getrieberad 40 bewegt wird. Sobald es zum Eingriff der Zahnräder kommt, wird dieser noch durch die Motorkraft unterstützt. Wird der Motor 30 abgestellt, sorgt die Feder 39 dafür, dass die Pendelscheibe 35 in die neutrale Stellung zurückkippt. In Fig. 14 bis 16 sind Zahnräder dargestellt, jedoch sind ebenso auch Reibräder möglich.

## Patentansprüche

1. Bahnanlage für den Spielbetrieb, mit voneinander unabhängig angetriebenen Fahrzeugen (13) und mit einer mehrere, nebeneinander verlaufende Führungsspuren (2) aufweisenden Fahrbahn (1), wobei die Fahrzeuge (13) mindestens einen mit einem Lenkgetriebe (3) gekoppelten Führungsmagneten (4) für die magnetische Kopplung mit wahlweise einer der Führungsspuren (2) aufweisen, **dadurch gekennzeichnet, dass** die Fahrzeuge (13) ferngesteuert über ein am Fahrzeug vorgesehenen, auf dasselbe Lenkgetriebe (3) einwirkenden stell antrieb (5) zusätzlich lenkbar sind, so dass die Fahrzeuge (13) aus der Kopplung mit einer jeweiligen Führungsspur (2) lösbar sind.

2. Bahnanlage nach Anspruch 1, **dadurch gekennzeichnet, dass** bei direkter Fahrzeugführung durch magnetische Kopplung, zur Fahrzeuglenkung mit Fahrbahnwechsel, die Lenkkraft derart bemessen ist, dass sie die Verbindungskraft der magnetischen Kopplung überwindet.

3. Bahnanlage nach Anspruch 1, **dadurch gekennzeichnet, dass** die ferromagnetische Führungsspur (2) regelmäßig aufeinander folgende Unterbrechungen (27) aufweist.

4. Bahnanlage nach einem der Ansprüche 1 bis 3, **dadurch gekennzeichnet, dass** der Führungsmagnet (4) und ein ferngesteuerter Stellantrieb (5) mechanisch mit einem Lenkgetriebe (3) verbunden sind.

5. Bahnanlage nach Anspruch 4, **dadurch gekennzeichnet, dass** das Lenkgetriebe als Trapezlenkung (3) ausgeführt ist, deren Spurstange (15) mechanisch mit einer sich in Fahrtrichtung erstreckenden Lenkstange (8) gekoppelt ist, deren äußeres Ende den Führungsmagneten (4) trägt.

6. Bahnanlage nach Anspruch 4 und 5, **dadurch gekennzeichnet, dass** die Lenkstange (8) über eine mit ihr fest verbundene Lenkwelle (10) mit einem zweiarmigen Stellhebel (9) starr verbunden ist, dessen einer Arm (14) über einen Lenkzapfen (12) mit der Spurstange (15) gelenkig verbunden ist und dessen anderer Arm (16) einen in eine Ausnehmung (17) der Regelstange (6) eines Stellantriebs (5) für die ferngesteuerte Lenkung eingreifenden Lenkzapfen (11) aufweist.

7. Bahnanlage nach einem der Ansprüche 4 bis 6, **dadurch gekennzeichnet, dass** der zweiarmige Stellhebel (9) ein Winkelhebel ist, der an seinen Enden je einen der Lenkzapfen (11,12) trägt, wobei der mit der Spurstange (15) verbundene Lenkzapfen (12) vom Stellhebel (9) weg nach unten gerichtet ist und der in die Ausnehmung (17) der Regelstange (6) eingreifende Lenkzapfen (11) vom Stellhebel (9) weg nach oben gerichtet ist..

8. Bahnanlage nach einem der Ansprüche 1 bis 7, **dadurch gekennzeichnet, dass** an den Fahrzeugen (13) mindestens zwei elektrische Schleifkontakte (23,24; 28,29) vorgesehen sind, die mit an der Fahrbahn (1) vorgesehenen Kontaktspuren (21,22) oder einer Spur folgenden Kontaktabschnitten (25,26) in elektrisch leitendem Kontakt stehen.

9. Bahnanlage nach Anspruch 8, **dadurch gekennzeichnet, dass** mindestens einer von mindestens zwei elektrischen Schleifkontakten (23,24; 28,29) der Fahrzeuge (13) mit der ferromagnetischen Führungsspur (2) in elektrisch leitendem Kontakt steht.

10. Bahnanlage nach Anspruch 8 oder 9, **dadurch gekennzeichnet, dass** eine Kontaktspur regelmäßig aufeinander folgende Unterbrechungen (27) aufweist und durch aufeinander folgende Kontaktabschnitte (25,26) mit zu jeder Zeit unterschiedlichem elektrischem Potential gebildet ist, wobei an den Fahrzeugen (13) in ihrer Längsrichtung mit Abstand hintereinander angeordnete elektrische Schleifkontakte (28,29) vorgesehen sind, so dass durch diese die zwischen den Kontaktabschnitten (25,26) gegebene elektrische Spannung abgegriffen wird.

11. Bahnanlage nach Anspruch 4 und 5, **dadurch gekennzeichnet, dass** die Lenkstange (8) über eine mit ihr fest verbundene Lenkwelle (10) mit einem zweiarmigen Stellhebel (9) starr verbunden ist, dessen einer Arm (14) über einen Lenkzapfen (12) mit der Spurstange (15) gelenkig verbunden ist und dessen anderer Arm (16) beweglich mit der Regelstange (33) eines Stellgetriebes (32) verbunden ist, das über eine, durch den Stellmotor automatisch oder willkürlich betätigte Kupplung (31) mit einem durch Fernsteuerung betätigten Stellmotor (30) zur eingreifenden Lenkung verbunden werden kann, wobei im entkuppelten Zustand ein zur magnetischen Führung ausreichender Freilauf der Regelstange (33) vorgesehen ist.

## Claims

1. A toy vehicle and track system comprising vehicles (13) propelled independently of each other, and a roadway (1) with adjoined ferromagnetic parallel guiding tracks (2), wherein said vehicles (13)comprise at least one piloting magnet(4) coupled to at least one steering gear (3,) for magnetic coupling to one of said guiding tracks (2), **characterized in that** said vehicles (13) are steerable additionally by remote control of a servo mechanism (5) provided at the vehicles (13) and acting onto the same steering gear (3), so that the coupling between the vehicles (13) and the respective guiding track (2)is severable

2. A toy vehicle and track system as set forth in claim 1, wherein in direct steering of the vehicle by said means of magnetic coupling, the interfering steering force applied by the said steering gear to change the lanes is dimensioned to override the magnetic coupling force.

3. A toy vehicle and track system as set forth in claim 1, wherein the ferromagnetic guiding tracks (2) have periodical interruptions (27) following on each other.

4. A toy vehicle and track system as set forth in one of the claims 1 to 3, wherein the said piloting magnet (4), and a remotely controlled servo mechanism (5), are mechanically coupled with a steering gear (3).

5. A toy vehicle and track system, as set forth in claim 4, wherein the said steering gear is implemented as a steering trapezoid (3) whose tie rod (15) is coupled mechanically with a pivoting arm (8) , pointing in the driving direction, whose outer end carries the said piloting magnet (4).

6. A toy vehicle and track system as set forth in claims 4 and 5, wherein a pivoting arm (8) firmly linked with a steering shaft (10), is connected stiffly to an angle lever (9), whose one arm (14) is connected moveably by a steering plug (12) with the tie rod (15), and whose other arm (16)features another plug (11) engaging in the cut (17) of a control lever (6) of a remotely controlled servo mechanism (5).

7. A toy vehicle and track system as set forth in one of the claims 4 to 6, wherein the said two arm angle lever (9) carries at each of its ends one of the steering plugs (11,12), whereas the steering plug (12) connected to the tie rod (15), is directed downwards from the angle lever (9), and the plug (11) engaging in the cut (17) of the control lever (6) is directed upwards from the angle lever (9).

8. A toy vehicle and track system, as set forth in one of the claims 1 to 7, wherein the said vehicles (13) have at least two electric sliding contacts (23,24;28,29), which are in conductive contact with the conducting tracks (21,22) of the roadway or to conductor segments (25,26) following a track.

9. A toy vehicle and track system, as set forth in claim 8, wherein at least one of at least two electric sliding contacts (23,24;28,29) of the vehicles (13) are in conductive contact with the ferromagnetic guiding track.

10. A toy vehicle and track system as set forth in claim 8, wherein a conducting track has periodic interruptions (27) following on each other and contact segments (25,26) following on each other, with different electric potential at any time, whereas the vehicles (13) have sliding contacts situated one after another along the longitudinal axis, which therefore serve for the admission of the voltage applied to the said contact segments (25,26).

11. A toy vehicle and track system as set forth in claims 4 and 5, wherein a pivoting arm (8) firmly linked with a steering shaft (10), is connected stiffly to an angle lever (9), whose one arm (14) is hinged by a steering plug (12) to the tie rod (15), and whose other arm (16) is non-rigidly connected to the control lever (33) of a step-up gear unit (32), and this unit can be connected to the drive shaft of a servo motor (30), through either a coupling (31) automatically engaged by the servo motor, or an arbitrarily operated coupling (31) to the intervening steering system, and in the disengaged state, a sufficient freedom of movement of the control lever (33) is foreseen to allow the magnetic guidance, and both the said servo motor and the said arbitrary coupling are operated by a remote control.

## Revendications

1. Installation de voies ferrées destinée au mode de jeu, comprenant des véhicules automobiles (13) entraînés indépendamment l'un de l'autre et comprenant une trajectoire de déplacement (1) qui présente plusieurs pistes de guidage (2) qui s'étendent l'une à côté de l'autre, dans laquelle les véhicules automobiles (13) présentent au moins un aimant de guidage (4) accouplé à une transmission de direction (3) pour le couplage magnétique avec au choix l'une des pistes de guidage (2), **caractérisée en ce que** les véhicules automobiles (13) peuvent être dirigés en supplément par télécommande par l'intermédiaire d'un entraînement de réglage (5) qui agit sur la même transmission de direction (3) et qui est prévu sur le véhicule automobile, de telle sorte que les véhicules automobiles (13) peuvent être découplés du couplage avec une piste de guidage respective (2).

2. Installation de voies ferrées selon la revendication 1, **caractérisée en ce que**, lors d'un guidage direct du véhicule automobile par le couplage magnétique, pour la direction du véhicule automobile avec un changement de la trajectoire de déplacement, la force de direction est dimensionnée de manière à surmonter la force de liaison du couplage magnétique.

3. Installation de voies ferrées selon la revendication 1, **caractérisée en ce que** la piste de guidage ferromagnétique (2) présente des interruptions (27) qui se suivent régulièrement l'une derrière l'autre.

4. Installation de voies ferrées selon l'une des revendications 1 à 3, **caractérisée en ce que** l'aimant de guidage (4) et un entraînement de réglage télécommandé (5) sont reliés mécaniquement avec cette même transmission de direction (3).

5. Installation de voies ferrées selon la revendication 4, **caractérisée en ce que** la transmission de direction est exécutée comme direction trapézique (3), dont la barre d'accouplement (15) est accouplée mécaniquement avec une bielle de direction (8) qui s'étend dans la direction de déplacement et dont l'extrémité extérieure porte l'aimant de guidage (4).

6. Installation de voies ferrées selon les revendications 4 et 5, **caractérisée en ce que** la bielle de direction (8) est reliée de manière rigide à un levier de réglage à 2 bras (9) par l'intermédiaire d'un arbre de direction (10) à liaison fixe avec elle, et dont un bras (14) est relié de manière articulée par l'intermédiaire d'un tenon de direction (12) à la barre d'accouplement (15) et dont l'autre bras (16) présente un tenon de direction (11) qui vient s'engager dans un évidement (17) de la tige de régulation (6) d'un entraînement de réglage (5) pour la direction télécommandée.

7. Installation de voies ferrées selon l'une des revendications 4 à 6, **caractérisée en ce que** le levier de réglage à deux bras (9) est un levier coudé qui porte sur chacune de ses extrémités un tenon de direction (11, 12), et dans laquelle le levier de réglage (9) relié à la barre d'accouplement (15) est dirigé vers le bas à l'écart et dans laquelle le tenon de direction (11) du levier de réglage (9) qui s'engage dans l'évidement (17) de la tige de régulation (6) est dirigé à l'écart vers le haut.

8. Installation de voies ferrées selon l'une des revendications 1 à 7, **caractérisée en ce que**, sur les véhicules automobiles (13), au moins deux contacts électriques par frottement (23, 24 ; 28, 29) sont prévus, lesquels sont en contact conducteur avec les pistes de contact (21, 22) prévues sur une trajectoire de déplacement (1) ou avec les tronçons de contact (25, 26) qui suivent une piste.

9. Installation de voies ferrées selon la revendication 8, **caractérisée en ce qu'**au moins un parmi les au moins deux contacts électriques par frottement (23, 24 ; 28, 29) des véhicules automobiles (13) est en contact électriquement conducteur avec la piste de guidage ferromagnétique (2).

10. Installation de voies ferrées selon l'une ou l'autre des revendications 8 et 9, **caractérisée en ce qu'**une piste de contact présente des interruptions (27) qui se suivent régulièrement l'une après l'autre et **en ce que**, par les tronçons de contact (25, 26) qui se suivent consécutivement, un potentiel électrique différent est formé à chaque moment, et dans laquelle des contacts électriques par frottement (28, 29) sont agencés et sont prévus à distance les uns derrière les autres sur les véhicules automobiles (13) dans leur direction longitudinale, de telle sorte que la tension électrique donnée est saisie entre les tronçons de contact (25,26).

11. Installation de voies ferrées selon les revendications 4 et 5, **caractérisée en ce que** la bielle de direction (8) est reliée de manière rigide à un levier de réglage à deux bras (9) par l'intermédiaire d'un arbre de direction (10) relié fermement avec elle, et dont un bras (14) est relié de manière articulée à la barre d'accouplement (15) par l'intermédiaire d'un tenon de direction (12) et dont l'autre bras (16) est relié avec faculté de mouvement à la barre de régulation (33) d'une transmission de réglage (32), qui peut être reliée à la direction venant s'engager au moyen d'un accouplement (31) actionné automatiquement ou aléatoirement avec un moteur de réglage (30) actionné par une télécommande pour la direction venant s'engager, et dans laquelle, dans l'état découplé, une liberté de mouvement suffisante de la tige de régulation (33) est prévue pour le guidage magnétique.
